# EUROPÄISCHE PATENTANMELDUNG

(11) **EP 0 814 303 A2**
(43) Veröffentlichungstag der Anmeldung: **29.12.1997**
(21) Anmeldenummer: 97103830.2
(22) Anmeldetag: 07.03.1997
(51) Int. Cl.: F23D 14/58, F23D 14/78, F23D 14/70, F23M 9/10

(54) **Gasbrenner für Heizgeräte**

(30) Priorität: 18.06.1996 DE 29611338 U
(71) Anmelder: ROBERT BOSCH GMBH, 70442 Stuttgart (DE)
(72) Erfinder: Bienzle, Marcus, 73760 Ostfildern (DE); Jantzer, Michael, 70329 Stuttgart (DE)

(57) **Zusammenfassung**

Die Erfindung betrifft einen Gasbrenner für Heizgeräte, insbesondere Wassererhitzer, mit einer Brennerplatte (24), die aus Blechrippen (26, 28) aufgebaut ist, die durch ein wärmeableitendes Kühlrohrsystem (16, 18) miteinander verbunden sind und zwischen sich Kanäle bzw. Spalte (30) für den Durchtritt eines Brenngas-Luftgemisches begrenzen, das auf einer einem Brennraum (15) zugewandten Seite der Brennerplatte (24) entzündbar ist, wobei Teile von Blechrippen (26, 28) zur besseren Verwirbelung des Brenngas-Luftgemisches umgebogen sind. Es wird vorgeschlagen, daß brennraumseitige Ränder (34) von bestimmten Blechrippen (28) gegenüber brennraumseitigen Rändern (36) der anderen Blechrippen (26) zurückversetzt sind, und daß die zurückversetzten Blechrippen (28) an den brennraumseitigen Rändern (34) und/oder an den dem Brennraum (15) abgewandten Rändern der Brennerplatte (24) umgebogen sind. Dadurch wird eine gute Vermischung und eine gute Kühlung des Brenngas-Luftgemisches erzielt.

## Beschreibung

### Stand der Technik

Die Erfindung geht aus von Gasbrennern nach der Gattung des Hauptanspruchs. Bei bekannten Gasbrennern dieser Gattung (EP 0 473 826 A1) ist die Brennerplatte aus strukturierten Blechrippen aufgebaut, die durch ein wärmeableitendes Kühlrohrsystem miteinander verbunden sind und zwischen sich Kanäle bzw. Spalte für den Durchtritt eines Brenngas-Luftgemisches begrenzen.

### Vorteile der Erfindung

Die erfindungsgemäße Anordnung mit den kennzeichnenden Merkmalen hat den Vorteil, daß neben einer emissionsmindernden Verwirbelung des Brenngas-Luftgemisches die Flammen in ihrem Wurzelbereich über eine definierte, sich über den Scheitelbereich hinaus erstreckende Fläche so gekühlt werden, daß auch höhere Flächenbelastungen des Brenners bzw. der Brennerplatte möglich sind, ohne daß sich unzulässig hohe NO_{X}-Werte ergeben. Eine stärkere Verwirbelung des Brenngas-Luftgemisches erhöht darüberhinaus die Zündfähigkeit des Gemisches.

Durch die in den Unteransprüchen aufgeführten Maßnahmen sind vorteilhafte Weiterbildungen des Gegenstandes des Hauptanspruchs möglich.

Eine vorteilhafte ausgeprägte Strukturierung der Brennplatte kann dadurch erreicht werden, daß jeweils zwischen zwei nicht zurückversetzten Blechrippen eine zurückversetzte umgebogene Blechrippe vorgesehen ist.

Eine besonders starke Umlenkung des Brenngas-Luftgemisches in Richtung zu den nicht zurückversetzten Blechrippen ergibt sich, wenn die brennraumseitigen Ränder der zurückversetzten Blechrippen nach einer Seite umgebogen sind. Dadurch wird insbesondere bei höheren Belastungen eine stärkere Kühlwirkung erreicht.

Eine vorteilhafte Alternative zur vorgenannten Ausführung ergibt sich, wenn die brennraumseitigen Ränder der zurückversetzten Blechrippen wechselseitig nach beiden Seiten umgebogen sind. Eine derartig umgebogene Blechrippe kann auf einfache Art und Weise dadurch hergestellt werden, daß eine gerade Blechrippe senkrecht zu ihrer Längsausdehnung in gleichmäßigen Abständen mit einem Einschnitt versehen wird und die sich danach ergebenen Blechabschnitte jeweils nach links und rechts wechselseitig umgebogen werden.

Eine gute Umlenkung und eine gute Verwirbelung des Brenngas-Luftgemisches wird erreicht, wenn die brennraumseitigen Ränder der zurückversetzten Blechrippen im wesentlichen rechtwinklig umgebogen sind.

Bei der Ausbildung der Kanäle bzw. in der Brennerplatte ist darauf zu achten, daß sie mindestens über einen Längsabschnitt eine Breite haben, die kleiner als der sog. Löschabstand ist, damit die Flammen nicht zurückschlagen können. Zu diesem Zweck wird vorgeschlagen, daß an der Einströmseite der Brennerplatte ein Lochblech vorgesehen ist, dessen Öffnungsdurchmesser kleiner als der Blechrippenabstand ist.

Wenn der Gasbrenner als Heizquelle für einen Wassererhitzer bestimmt ist, kann vorteilhaft das mit der Brennerplatte wärmeleitend verbundene Rohrsystem vom aufzuheizenden Wasser durchströmt sein und das Rohrsystem mit der Brennerplatte eine Wärmetauschereinheit des Wassererhitzers bilden. In diesem Fall kann ein von den Verbrennungsgasen des Gasbrenners beaufschlagter Wärmetauscher kleiner als bei einer Ausführung mit ungekühltem Brenner ausgeführt werden.

### Zeichnung

Zwei Ausführungsbeispiele sind in der Zeichnung schematisch dargestellt und in der nachfolgenden Beschreibung näher erläutert. Es zeigen Figur 1 einen Wassererhitzer mit einem Gasbrenner nach dem ersten Ausführungsbeispiel, Figur 2 vergrößert die Brennerplatte des Gasbrenners nach Figur 1 und die Figuren 3 und 4 eine Seitenansicht und eine Draufsicht auf eine abgewinkelte Blechrippe gemäß dem zweiten Ausführungsbeispiel.

### Beschreibung der Ausführungsbeispiele

Der Wassererhitzer nach Figur 1 hat in einem Gehäuse 10 einen Gasbrenner 12, dem ein Brenngas-Luftgemisch in Richtung des Pfeiles A atmosphärisch oder gebläseunterstützt zugeführt wird. Stromab des Gasbrenners 12 sitzt im Gehäuse 10 ein Abgaswärmetauscher 14, der von einem Rohrsystem 16 durchsetzt ist, welcher das zu erhitzende Wasser führt, wobei zwischen dem Brenner 12 und dem Abgaswärmetauscher 14 ein Brennraum 15 ausgebildet ist. Das Rohrsystem 16 ist über eine Leitung 18 mit einem zweiten Rohrsystem 20 verbunden, das in den Gasbrenner 12 integriert ist. Stromab des Gasbrenners 12 ist eine Zündeinrichtung 22 zum Inbetriebsetzen der Heizung am Gehäuse 10 befestigt.

Der Gasbrenner 12 hat eine Brennerplatte 24 der aus zwei unterschiedlichen Arten von Blechrippen 26, 28 (Fig. 2) aufgebaut ist. Die Blechrippen 26, 28 stehen in gut wärmeleitendem Kontakt mit dem Rohrsystem 20 und sind durch dieses zu einer starren Baueinheit verbunden. Zwischen den Blechrippen 26, 28 sind Spalte 30 für den Durchtritt des Brenngas-Luftgemisches gebildet. Auf der Einströmseite des Brenngas-Luftgemisches ist die Brennerplatte 24 mit einem Lochblech 32 versehen, dessen Öffnungsdurchmesser kleiner als die Breite der Spalte 30 zwischen den Blechrippen 26, 28 ist. Alternativ dazu ist es auch möglich, die Breite a der Spalte 30 kleiner als den sog. Löschabstand zu bemessen, so daß die Flammen nicht in die Brennerplatte 24 oder in die davorliegende Mischzone zurückschlagen können. In diesem Fall kann auf das Lochblech 32 verzichtet werden. Die Wärmeleitfähigkeit der Blechrippen 26, 28 ist durch die Bemessung und/oder Werkstoffwahl so auf die Brennerleistung abgestimmt, daß sich ihre Oberflächentemperatur auf eine gewünschte Temperatur einstellt.

Die Blechrippen 28, im folgenden als umgebogene Blechrippen bezeichnet, der Brennerplatte 24 sind dadurch gebildet, daß die brennraumseitigen Ränder 34 der Blechrippen 28 nach einer Seite umgebogen sind. Dadurch sind die brennraumseitigen Ränder 34 der Blechrippen 28 gegenüber den brennraumseitigen Rändern 36 der Blechrippen 26, im folgenden als gerade Blechrippen bezeichnet, zurückgesetzt und es ergibt sich an der brennraumseitigen Wand der Brennerplatte 24 eine gestufte Oberflächenstrukturierung mit breiten Zwischenräumen 38, die seitlich durch Wandbereiche 40 der geraden Blechrippen 26 begrenzt sind. Die Struktur der Brennerplatte 24 ist dabei so ausgebildet, daß sich an jeweils eine gerade Blechrippe 26 eine umgebogene Blechrippe 28 anschließt und umgekehrt.

Die umgebogenen Blechrippen 28 sind an deren brennraumseitigen Rändern 34 im wesentlichen rechtwinklig umgebogen. Die umgebogenen Ränder 34 grenzen bis auf einen kleinen Zwischenraum an die geraden Blechrippen 26 im Bereich deren Ränder 36 an.

Nach dem Zünden des Brenners reagiert das Gemisch zwischen bzw. an den stromab liegenden Rändern 34, 36 der Blechrippen 26, 28 unter Flammenbildung, wobei Reaktionswärme aus den Flammenwurzeln über die Blechrippen 26, 28 an das aufzuheizende Wasser im Rohrsystem 20 gelangt. Die Flammenwurzeln werden hierbei besonders gut gekühlt, weil sie auch Seitenberührung mit den Wandbereichen 40 der geraden Blechrippen 26 haben. Die bei der Reaktion an der Brennerplatte 24 entstehenden Verbrennungsgase strömen durch den Abgaswärmetauscher 14, wo sie Wärme an das aufzuheizende Wasser im Rohrsystem 16 abgeben.

Durch die abgewinkelten bzw. umgebogenen Blechrippen 28 wird das Brenngas-Luftgemisch stärker verwirbelt, wodurch sich die Zündfähigkeit des Gemischs erhöht und die Verbrennung schneller und vollständiger abläuft. Dieser Effekt senkt zusätzlich die bei der Verbrennung entstehenden NO_{X}-Emissionen. Die Umlenkung des Brenngas-Luftgemisches hin zu den geraden Blechrippen 26 bewirkt insbesondere bei höheren Belastungen eine stärkere Kühlung der Brennerplatte 24.

Durch die abgewinkelten Blechrippen 28 ist die mechanische Steifigkeit der Blechrippen verstärkt, dementsprechend können Blechrippen mit geringerer Dicke eingesetzt werden, wodurch zusätzlich Materialkosten eingespart werden.

Ein zweites Ausführungsbeispiel einer umgebogenen Blechrippe 28 ist in den Figuren 3 und 4 dargestellt. Bei dieser Ausführung sind die Ränder 34 der Blechrippen 28 nach beiden Seiten jeweils wechselseitig abgewinkelt. Die Blechrippen 28 werden bei der Herstellung senkrecht zu ihrer Längsausdehnung mit einem Einschnitt versehen und danach jeweils wechselseitig nach links und nach rechts umgebogen.

Für eine Verwirbelung des Brenngas-Luftgemisches ist es auch möglich, anstelle der abgewinkelten brennraumseitigen Ränder 34 der Blechrippen 28 die der Einströmseite des Brenngas-Luftgemisches zugeordneten Ränder der Blechrippen 28 umzubiegen. Die brennraumseitigen Ränder 34 der Blechrippen 28 sind dann gerade ausgebildet und gegenüber den Blechrippen 26 wiederum zurückgesetzt.

## Patentansprüche

1. Gasbrenner für Heizgeräte, insbesondere Wassererhitzer, mit einer Brennerplatte, die aus Blechrippen aufgebaut ist, die durch ein wärmeableitendes Kühlrohrsystem miteinander verbunden sind und zwischen sich Kanäle bzw. Spalte für den Durchtritt eines Brenngas-Luftgemisches begrenzen, das auf einer einem Brennraum zugewandten Seite der Brennerplatte entzündbar ist, wobei Teile von Blechrippen zur besseren Verwirbelung des Brenngas-Luftgemisches umgebogen sind, dadurch gekennzeichnet, daß brennraumseitige Ränder (34) von bestimmten Blechrippen (28) gegenüber brennraumseitigen Rändern (36) der anderen Blechrippen (26) zurückversetzt sind und daß die zurückversetzten Blechrippen (28) an den brennraumseitigen Rändern (34) und/oder an den dem Brennraum (15) abgewandten Rändern der Brennerplatte (24) umgebogen sind.

2. Gasbrenner nach Anspruch 1, dadurch gekennzeichnet, daß zwischen zwei nicht zurückversetzten Blechrippen (26) eine zurückversetzte Blechrippe (28) angeordnet ist.

3. Gasbrenner nach Anspruch 1 oder 2, dadurch gekennzeichnet, daß die brennraumseitigen Rändern (34) der zurückversetzten Blechrippen (28) nach einer Seite umgebogen sind.

4. Gasbrenner nach Anspruch 1 oder 2, dadurch gekennzeichnet, daß die brennraumseitigen Ränder (34) der zurückversetzten Blechrippen (28) nach beiden Seiten umgebogen sind.

5. Gasbrenner nach Anspruch 4, dadurch gekennzeichnet, daß die brennraumseitigen Ränder (34) der zurückversetzten Blechrippen (28) wechselseitig nach beiden Seiten umgebogen sind.

6. Gasbrenner nach einem der vorhergehenden Ansprüche, dadurch gekennzeichnet, daß die brennraumseitigen Ränder (34) oder die dem Brennraum (15) abgewandten Ränder der zurückversetzten Blechrippen (28) im wesentlichen rechtwinklig umgebogen sind.

7. Gasbrenner nach einem der vorhergehenden Ansprüche, dadurch gekennzeichnet, daß an der Einströmseite der Brennerplatte (24) ein Lochblech (32) vorgesehen ist, dessen Öffnungsdurchmesser kleiner als der Blechrippenabstand ist.

8. Gasbrenner nach einem der vorhergehenden Ansprüche, dadurch gekennzeichnet, daß das mit der Brennerplatte (24) wärmeleitend verbundene Rohrsystem (16, 18) von aufzuheizendem Wasser als wärmeabführendes Medium durchströmt ist, und das Rohrsystem (16, 18) mit der Brennerplatte (24) eine Wärmetauschereinheit für einen Wassererhitzer bildet.
